# EUROPÄISCHE PATENTSCHRIFT

(11) **EP 1 113 404 B1**
(45) Veröffentlichungstag und Bekanntmachung des Hinweises auf die Patenterteilung: **27.02.2013**
(21) Anmeldenummer: 00123768.4
(22) Anmeldetag: 01.11.2000
(51) Int. Cl.: G07C 5/08

(54) **Verfahren und Vorrichtung zur Manipulationssicherung eines Wegstreckenzählers oder eines Fahrzeugschreibers**
System and method for prevention of tampering with odometer or tachograph
Système et procédé de prévention contre la manipulation d'un odomètre ou tachygraphe

(30) Priorität: 28.12.1999 DE 19963211
(43) Veröffentlichungstag der Anmeldung: 04.07.2001
(73) Patentinhaber: ROBERT BOSCH GMBH, 70442 Stuttgart (DE)
(72) Erfinder: Pfaeffle, Andreas, 71543 Wuestenrot (DE); Grosser, Martin, 70825 Korntal-Muenchingen (DE)

(56) Entgegenhaltungen:
- DE-A- 3 920 385
- GB-A- 2 326 720
- GB-A- 2 336 911
- US-A- 5 497 323

## Beschreibung

Die vorliegende Erfindung betrifft ein Verfahren und eine Vorrichtung zur Manipulationssicherung eines Kilometerzählers oder eines Fahrzeugschreibers eines Kraftfahrzeugs.

Bei heutigen Fahrzeugsteuerkonzepten ist es möglich, mittels CAN-Schnittstellen eine Verbindung zwischen einem Fahrzeugcockpit und einem Motorsteuergerät herzustellen. Es ist bekannt, den Kilometerstand eines im Cockpit vorgesehenen Wegstrecken- bzw. Kilometerzählers im Fehlerfall in das Motorsteuergerät einzulesen und zu speichern. Mit dieser Maßnahme kann gegebenenfalls eine Fehlerdiagnose erleichtert werden.

Aus der DE OS 29 11 1160 ist eine Vorrichtung zum Verhindern einer unbefugten Inbetriebsetzung von Fahrzeugen mit einem vorzugsweise mit dem für die mechanischen Schlösser des Fahrzeugs vorgesehenen Schlüssel verbundenen Informationsträger und mit einer Auswerteschaltung, welche ein Signal auslöst, wenn die richtige Information eingeben wurde, bekannt. Es ist dort insbesondere beschrieben, daß der Stand eines Kilometerzählers und/oder eines Betriebsstundenzählers auf den Fahrzeugschlüssel übertragbar und dort speicherbar ist. Das Fahrzeug kann nur dann neu gestartet werden, wenn beim Startvorgang der Start des Kilometerzählers bzw. des Betriebsstundenzählers von dem Schlüssel zurück in eine fahrzeugseitige Auswerteeinheit übertragen wird. Diese Druckschrift beschäftigt sich mit einer Diebstahlsicherung von Fahrzeugen, nicht jedoch mit der in jüngster Zeit immer häufiger auftretenden Manipulation von Kilometerzählern bzw. von Fahrtenschreibern.

Ein weiteres Dokument des Stands der Technik ist GB 2326720 A. Es beschreibt ein Verfahren zur Manipulationssicherung von Wegstreckenzählern, bei dem in regelmäßigen Abständen der Wegstreckenzählerstand ausgelesen und in mehreren nichtflüchtigen, fahrzeuginternen Speichern abgespeichert wird. Diese abgespeicherten Werte werden regelmäßig synchronisiert, wobei der größte gespeicherte Wert kleinere Werte überschreibt. In diese Synchronisation wird der vom Wegstreckenzähler aktuell dargestellte Wert mit einbezogen.

Aufgabe der Erfindung ist eine einfache und preiswerte Bereitstellung einer Manipulationssicherung von Wegstreckenzählern oder Fahrtenschreibern von Kraftfahrzeugen.

Diese Aufgabe wird gelöst durch ein Verfahren mit den Merkmalen des Patentanspruchs 1 sowie eine Vorrichtung mit den Merkmalen des Patentanspruchs 4.

Erfindungsgemäß ist nun eine in einfacher und preiswerter Weise bereitzustellende Manipulationssicherung von Wegstreckenzählern oder Fahrtenschreibern von Kraftfahrzeugen zur Verfügung gestellt. Zur wirksamen Durchführung einer Manipulation müßten sowohl im Cockpit (d. h. dem Wegstreckenzähler) und im Steuergerät Änderungen der aktuellen bzw. gespeicherten Wegstreckenstände vorgenommen werden, was einen gegenüber herkömmlichen Manipulationsmöglichkeiten wesentlich höheren und technisch schwierigeren Aufwand darstellt.

Vorteilhafte Ausgestaltungen des erfindungsgemäßen Verfahrens sind Gegenstand der Unteransprüche.

Gemäß des erfindungsgemäßen Verfahrens wird bei einer Nichtübereinstimmung der jeweiligen aktuellen und gespeicherten Wegstreckenstände bzw. -werte eine Motorfunktion des Kraftfahrzeugs unterbunden. Durch diese Maßnahme ist als zusätzlicher Effekt eine wirksame Abschreckung bzw. Sicherung vor einem Diebstahl des Kraftfahrzeuges zur Verfügung gestellt.

Zweckmäßigerweise wird bei Nichtübereinstimmung der jeweiligen Wegstreckenstände ein Alarmsignal ausgegeben. Ein derartiges Alarmsignal kann entweder unmittelbar akustisch oder optisch, oder über entsprechende Funkverbindungsmittel an eine Sicherungszentrale übermittelt werden. Im Zusammenspiel mit entsprechenden, an sich bekannten Ortungsmitteln ist ein Kraftfahrzeug, welches einer Manipulation des Wegstreckenzählers unterzogen wird, in einfacher Weise auffindbar.

Gemäß einer bevorzugten Ausführungsform der erfindungsgemäßen Vorrichtung sind die Mittel zur Feststellung des aktuellen Wegstreckenzählerstandes und/oder zum Vergleich des Wegstreckenzählerstandes bei Motorneustart mit einem gespeicherten Wegstreckenzählerstand in Form eines Kombiinstrumentes, und erfindungsgemäß die Mittel zur Veranlassung geeigneter Maßnahmen für den Fall, daß der beim Motorneustart festgestellte Wegstreckenzählerstand und der gespeicherte Wegstreckenzählerstand nicht übereinstimmen, in Form eines Getriebe- oder Motorsteuergerätes realisiert. Derartige, herkömmlicherweise bei Kraftfahrzeugen vorgesehene Einrichtungen sind ohne bzw. mit nur geringem Aufwand im Sinne der angegebenen Funktionalitäten modifizierbar.

Eine bevorzugte Ausführungsform der Erfindung wird nun anhand der beigefügten Zeichnung im einzelnen beschrieben. In dieser zeigt
- Figur 1: ein Flußdiagramm zur Erläuterung einer bevorzugten Ausführungsform des erfindungsgemäßen Verfahrens, und
- Figur 2: schematisch eine bevorzugte Ausführungsform der erfindungsgemäßen Vorrichtung.

In einem Schritt 100 erfolgt bei einem Abstellen des Motors des Kraftfahrzeuges eine Speicherung des Wegstrecken- bzw. Km-Standes des Wegstreckenzählers. Die Speicherung des Kilometer-Standes erfolgt in einem Speicher eines fahrzeuginternen Steuergeräts, welches Einfluß auf die Fahrzeugbewegung hat. Als Beispiel sei insbesondere ein an sich bekanntes Motorsteuergerät angegeben.

Bei einem Motorneustart erfolgt zunächst, wiederum in an sich bekannter Weise, eine Steuergerät-Initialisierung (Schritt 101). In einen anschließenden Schritt 102 wird der in dem Speicher des Steuergeräts gespeicherte Kilometerstand ausgelesen. In einem nachfolgenden Schritt 103 wird der aktuelle Kilometerstand des Wegstreckenzählers ausgelesen. Der aus dem Speicher des Steuergeräts ausgelesene Kilometerstand wird in einem Schritt 104 mit dem aktuellen Kilometerstand des Kilometerzählers verglichen. Der Vergleich kann beispielsweise durch das Steuergerät, in welchem die Speicherung des Kilometerstandes erfolgte, oder ein beliebiges anderes Steuergerät durchgeführt werden. Wird in dem Schritt 104 festgestellt, daß der aktuelle Kilometerstand dem gespeicherten Kilometerstand entspricht, insbesondere, daß der aktuelle Kilometerstand größer oder gleich dem gespeicherten Kilometerstand ist, kann davon ausgegangen werden, daß keine Manipulation des Wegstreckenzählers durchgeführt wurde, da derartige Manipulationen typischerweise zur Vortäuschung eines geringeren Kilometerstandes verwendet werden. In einem Schritt 105 erfolgt in diesem Fall eine Speicherung des aktuellen Kilometerstandes. Anschließend verzweigt das Verfahren von Schritt 105 zu einem Schritt 107, in welchem bewirkt wird, daß das normale Steuergeräte-Programm durchgeführt werden kann.

Es sei angemerkt, daß auf den Schritt 105, d. h. eine Speicherung des aktuellen Kilometerstandes beim Motorneustart, verzichtet werden kann und lediglich bei einem weiteren Abstellen des Motors eine Speicherung des entsprechenden Kilometerstandes vorgesehen sein kann, wie sie bereits unter Bezugnahme auf Schritt 100 erläutert wurde.

Wird in dem Schritt 104 jedoch festgestellt, daß der aktuelle Kilometerstand dem gespeicherten Kilometerstand nicht entspricht, insbesondere kleiner als dieser ist, wird in einem Schritt 106 eine kundenspezifische Reaktion auf eine in diesem Falle angenommene Wegstreckenzählermanipulation ermöglicht. Das heißt, da in diesem Fall von einer Wegstreckenzählermanipulation ausgegangen werden muß, können verschiedene geeignete Maßnahmen, neben der Unterbindung der Motorfunktion des Kraftfahrzeugs beispielsweise die Auslösung eines Alarmsignals, eingeleitet werden. Nach Durchführung derartiger Maßnahmen ist auch hier eine Verzweigung zu dem Schritt 107, welcher die Durchführung eines normalen Steuergeräte-Programms ermöglicht, durchführbar.

Es sei angemerkt, daß für den Fall, daß ein Cockpit bzw. ein Wegstreckenzähler oder ein Steuergerät (rechtmäßigerweise und vom Fahrzeughalter gewünscht) ausgetauscht werden muß, entsprechend Werkstatt-Werkzeuge vorzusehen sind, welche eine entsprechende Handhabung bzw. Beeinflussung des erfindungsgemäßen Verfahrens ermöglichen.

Das erfindungsgemäße Verfahren stellt einen einfachen und im wesentlichen ohne Mehrkosten bereitstellbaren Manipulationsschutz eines Wegstreckenzählers zur Verfügung. Zur wirksamen Durchführung einer Manipulation müßten gleichzeitig im Cockpit bzw. dem Wegstreckenzähler und im Steuergerät Änderungen vorgenommen werden; dies stellt einen gegenüber herkömmlichen Möglichkeiten deutlichen höheren und technisch schwierigeren Aufwand dar, und ist in effektiver Weise lediglich durch autorisierte Werkstätten, welche mit entsprechenden Werkzeugen ausgerüstet sind, durchführbar.

Eine bevorzugte Ausführungsform der erfindungsgemäßen Vorrichtung ist schematisch in Figur 2 dargestellt. Mit 1 und 2 sind hierbei ein erstes bzw. ein zweites Steuergerät bezeichnet. Die Steuergeräte 1, 2 sind über eine Datenaustauschleitung, beispielsweise eine Busleitung, miteinander verbunden. Wenigstens eines der Steuergeräte 1, 2 ist hierbei in der Lage, einen aktuellen Kilometerstand einzulesen und mit einem gespeicherten Kilometerstand zu vergleichen. Ferner ist wenigstens eines der Steuergeräte 1, 2 in der Lage, die gewünschte Reaktion, beispielsweise eine Unterbindung der Motorfunktion des Kraftfahrzeugs oder die Auslösung eines Alarm- oder Ortungssignals, einzuleiten.

Bei einem Anwendungsbeispiel wäre es möglich, das Steuergerät 1 beispielsweise durch das Kombiinstrument, und das Steuergerät 2 beispielsweise durch das Getriebe- oder Motorsteuergerät zu realisieren. Hierbei würde das Kombiinstrument 1 die Daten an das Getriebe- oder Motorsteuergerät 2 aussenden, welches die Daten miteinander vergleicht und eine entsprechende Reaktion einleitet.

Es sei schließlich darauf hingewiesen, daß die beschriebene Vorrichtung auch in Form lediglich eines Steuergerätes oder auch in Form von mehr als zwei Steuergeräten realisiert sein kann.

## Patentansprüche

1. Verfahren zur Manipulationssicherung eines Wegstreckenzählers oder eines Fahrtenschreibers eines Kraftfahrzeugs mit folgenden Schritten:
- Bei Abstellen des Motors des Kraftfahrzeugs Feststellung des aktuellen Wegstreckenzählerstands und Speicherung diese Wegstreckenzählerstands in einem fahrzeuginternen Steuergerät, insbesondere einem Motorsteuergerät,
- Bei Motorneustart Feststellen des aktuellen Wegstreckenzählerstands des Wegstreckenzählers,
- Vergleich des beim Motorneustart festgestellten Wegstreckenzählerstand mit dem gespeicherten Wegstreckenzählerstand,
- Veranlassen geeigneter Maßnahmen für den Fall, dass der beim Motorneustart festgestellte Wegstreckenzählerstand und der gespeicherte Wegstreckenzählerstand nicht übereinstimmen, und
- Unterbindung der Motorfunktion des Kraftfahrzeuges bei Nichtübereinstimmung der Wegstreckenzählerstände.

2. Verfahren nach Anspruch 1, **dadurch gekennzeichnet, dass** bei Nichtübereinstimmung der Wegstreckenzählerstände ein Alarmsignal ausgegeben wird.

3. Vorrichtung zur Manipulationssicherung eines Wegstreckenzählers oder eines Fahrtenschreibers eines Kraftfahrzeugs, insbesondere zur Durchführung des Verfahrens nach einem der Ansprüche 1 bis 2, **gekennzeichnet durch**
- Mittel zur Feststellung des aktuellen Wegstreckenzählerstands bei Abstellen des Motors des Kraftfahrzeugs und zur Speicherung des Wegstreckenzählerstands in einer Speichereinheit eines Steuergerätes, insbesondere eines Motorsteuergeräts,
- Mittel zum Feststellen des aktuellen Wegstreckenzählerstands des Wegstreckenzählers bei Motorneustart,
- Mittel zum Vergleich des Wegstreckenzählerstandes beim Motorneustart mit dem gespeicherten Wegstreckenzählerstand, und
- Mittel zur Unterbindung der Motorfunktion des Kraftfahrzeugs für den Fall, dass der beim Motorneustart festgestellte Wegstreckenzählerstand und der gespeicherte Wegstreckenzählerstand nicht übereinstimmen.

4. Vorrichtung nach Anspruch 3, **dadurch gekennzeichnet, dass** die Mittel zur Feststellung des aktuellen Wegstreckenzählerstands und/oder Mittel zum Vergleich des Wegstreckenzählerstands beim Motorneustart mit dem gespeicherten Wegstreckenzählerstand in Form eines Kombiinstruments 1, und/oder die Mittel zur Unterbindung der Motorfunktion in Form eines Getriebe- oder Motorsteuergerätes realisiert sind.

## Claims

1. Method for prevention of tampering with an odometer or a tachograph of a motor vehicle, having the following steps:
- on shutting down the engine of the motor vehicle, detection of the current odometer reading and storage of this odometer reading in a vehicle-internal control unit, in particular an engine control unit,
- on restarting the engine, detection of the current odometer reading of the odometer,
- comparison of the odometer reading detected at the restarting of the engine with the stored odometer reading,
- initiating suitable measures for the event of the odometer reading which is detected at the restarting of the engine and the stored odometer reading not corresponding, and
- prevention of the engine function of the motor vehicle when the odometer readings do not correspond.

2. Method according to Claim 1, **characterized in that** when the odometer readings do not correspond an alarm signal is output.

3. Device for prevention of tampering with an odometer or a tachograph of a motor vehicle, in particular for carrying out the method according to one of Claims 1 to 2, **characterized by**
- means for detecting the current odometer reading when the engine is shut down and for storing the odometer reading in a memory unit of a control unit, in particular of an engine control unit,
- means for detecting the current odometer reading of the odometer at restarting of the engine,
- means for comparing the odometer reading at restarting of the engine with the stored odometer reading, and
- means for preventing the engine function of the motor vehicle in the event of the odometer reading which is detected at restarting of the engine and the stored odometer reading not corresponding.

4. Device according to Claim 3, **characterized in that** the means for detecting the current odometer reading and/or means for comparing the odometer reading at restarting of the engine with the stored odometer reading are implemented in the form of a combination instrument 1, and/or the means for preventing the engine function are implemented in the form of a gearbox control unit or engine control unit.

## Revendications

1. Procédé de prévention contre la manipulation d'un odomètre ou d'un tachygraphe de véhicule automobile comprenant les étapes suivantes :
- lors de l'arrêt du moteur du véhicule automobile, détection de l'état actuel de l'odomètre et mise en mémoire de cet état de l'odomètre dans un appareil de commande placé à l'intérieur du véhicule, notamment un appareil de commande du moteur ;
- lors du redémarrage du moteur, détection de l'état actuel de l'odomètre ;
- comparaison de l'état de l'odomètre détecté lors du redémarrage du moteur avec l'état de l'odomètre mis en mémoire ;
- prise de mesures adaptées pour le cas dans lequel l'état de l'odomètre détecté lors du redémarrage du moteur et l'état de l'odomètre mis en mémoire ne coïncident pas ;
- coupure de la fonction du moteur du véhicule automobile en cas de non-correspondance des états de l'odomètre.

2. Procédé selon la revendication 1, **caractérisé en ce qu'**un signal d'alarme est émis en cas de non-correspondance des états de l'odomètre.

3. Dispositif de prévention contre la manipulation d'un odomètre ou d'un tachygraphe de véhicule automobile, notamment pour la mise en oeuvre du procédé selon l'une quelconque des revendications 1 à 2, **caractérisé par** la présence de :
- moyens de détection de l'état actuel de l'odomètre lors de l'arrêt du moteur du véhicule automobile et de mise en mémoire de cet état de l'odomètre dans une unité de mémoire de l'appareil de commande, notamment d'un appareil de commande du moteur ;
- moyens de détection de l'état actuel de l'odomètre lors du redémarrage du moteur ;
- moyens de comparaison de l'état de l'odomètre lors du redémarrage du moteur avec l'état de l'odomètre mis en mémoire ;
- moyens de coupure de la fonction du moteur du véhicule automobile en cas de non-correspondance entre l'état de l'odomètre détecté lors du redémarrage du moteur et l'état de l'odomètre mis en mémoire ;

4. Dispositif selon la revendication 3, **caractérisé en ce que** les moyens de détection de l'état actuel de l'odomètre et/ou les moyens de comparaison de l'état de l'odomètre lors du redémarrage du moteur avec l'état mémorisé de l'odomètre sont réalisés sous la forme d'un instrument de tableau de bord 1 et/ou de moyens de coupure de la fonction du moteur prenant la forme d'un appareil de commande de la transmission ou du moteur.
